# EUROPÄISCHE PATENTSCHRIFT

(11) **EP 0 552 343 B1**
(45) Veröffentlichungstag und Bekanntmachung des Hinweises auf die Patenterteilung: **25.10.1995**
(21) Anmeldenummer: 92916939.9
(22) Anmeldetag: 11.08.1992
(51) Int. Cl.: D05B 59/04

(54) **NÄHVORRICHTUNG**
SEWING DEVICE
DISPOSITIF A COUDRE

(30) Priorität: 14.08.1991 DE 4126788
(43) Veröffentlichungstag der Anmeldung: 28.07.1993
(73) Patentinhaber: MOLL AUTOMATISCHE NÄHSYSTEME GmbH, D-52468 Alsdorf (DE)
(72) Erfinder: MOLL, Philipp, D-5100 Aachen (DE); LASCHET, Norbert, W-5100 Aachen (DE)
(86) Internationale Anmeldenummer: EP9201837
(87) Internationale Veröffentlichungsnummer: WO9304229

(56) Entgegenhaltungen:
- DE-A- 1 485 114
- GB-A- 2 014 202

## Beschreibung

Die Erfindung betrifft eine Nähvorrichtung mit einer Nähmaschine, die von einem Roboterarm oder einer anderen Bewegungsvorrichtung bewegbar ist und z.B. entlang der vorgesehenen Nahtlinie geführt werden kann.

Die üblichen Nähmaschinen (z.B. gemäß dem Buch von Wilhelm Renters "Die Nähmaschine in Schule und Haus", 1951, Verl. Hermann Kayser, Kaiserslautern) sind ortsfest. Sie weisen eine Platte auf, auf die das Nahtmaterial aufgelegt wird, sowie einen Niederhalter, der das Nahtmaterial gegen die Platte drückt. Durch eine Ausnehmung der Platte hindurch sticht die Nadel in das Nahtgut hinein, wobei der Oberfaden von der Nadel mitgenommen wird. Unter der Stichplatte befindet sich ein im wesentlichen trommelförmiger Greifer, der eine Fadenspule mit dem Unterfaden enthält. Der Greifer ist synchron mit der Nadelbewegung angetrieben und er bewirkt eine Schlingenbildung zwischen dem Oberfaden und dem Unterfaden. Derartige Nähmaschinen setzen voraus, daß das Nähgut während des Nähens von der Nähmaschine transportiert wird.

Bekannt sind ferner Nähmaschinen, die an einer Bewegungsvorrichtung angebracht sind und die entlang der vorgesehenen Nahtlinie bewegt werden. Die Bewegungsvorrichtung kann so ausgebildet sein, daß die Nähmaschine Bewegungen im dreidimensionalen Raum ausführen kann, während das Nahtmaterial auf einem Nahtmaterialträger festgehalten wird.

Bei den Nähmaschinen wird der Oberfaden von einer Fadenspule abgezogen, die imstande ist, eine relativ große Fadenmenge aufzunehmen. Der Unterfaden befindet sich dagegen auf einer Spule, die im Greifer angeordnet ist und die relativ kleine Abmessungen hat und nur einen relativ geringen Fadenvorrat von z.B. 30 m Länge (maximal 70 m Länge) aufnehmen kann. Daher muß diese Spule häufig gewechselt werden. Jeder Wechsel der Unterfaden-Spule muß manuell von einer Bedienungsperson vorgenommen werden, was einen großen Zeitaufwand erfordert. Während der gesamten Zeit des Spulenwechsels ist die Nähmaschine nicht betriebsfähig.

Der Erfindung liegt die Aufgabe zugrunde, eine Nähvorrichtung zu schaffen, bei der die Stillstandszeiten der Nähmaschine für den Spulenwechsel verringert sind.

Die Lösung dieser Aufgabe erfolgt erfindungsgemäß mit den im Patentanspruch 1 angegebenen Merkmalen.

Bei der erfindungsgemäßen Nähvorrichtung sind der Hauptmotor sowie die für den Transport des Oberfadens dienenden Teile Bestandteile einer Grundeinheit, an der ein Greiferblock auswechselbar befestigt ist. Der Greiferkopf trägt den Greifer und die darin angeordnete Unterfaden-Spule und somit sämtliche Komponenten, die für die Bewegung und die Schlingenbildung des Unterfadens erforderlich sind. Wenn die Unterfaden-Spule leer ist, kann der Greiferblock insgesamt entfernt und gegen einen Greiferblock mit voller Unterfaden-Spule ausgewechselt werden, der zuvor bereitgehalten wurde. Das Austauschen der Spule erfolgt also durch Einsetzen eines gesamten Greiferkopfes. Dieser Wechsel kann automatisch ohne manuellen Eingriff durchgeführt werden, während der Spulenwechsel im Greiferkopf manuelles Eingreifen erfordert. An dem von der Grundeinheit entfernten Greiferkopf kann der Spulenwechsel manuell oder automatisch vorgenommen werden, ohne daß dies in Eile durchgeführt werden müßte, weil die mit einem anderen Greiferkopf versehene Grundeinheit nunmehr als Nähmaschine bereits weiterarbeiten kann.

Die Grundeinheit und der Greiferblock sind durch eine Kupplungseinrichtung zur Herstellung der Antriebsverbindung für den Greifer verbunden. Auf diese Weise erfolgt die Synchronisierung der Greiferbewegung mit der Bewegung der Nadelstange. Unter Synchronisierung ist nicht zu verstehen, daß die beiden genannten Komponenten untereinander gleiche Bewegungen ausführen, sondern daß die Bewegungsabläufe dieser Komponenten aufeinander abgestimmt sind.

Normalerweise weist die Nähmaschine nur einen einzigen Motor auf, nämlich den Hauptmotor, der sowohl die Nadelbewegung als auch die Greiferbewegung treibt. In diesem Fall besteht die Kupplungseinrichtung aus einer Kupplung, die imstande ist, die Ausgangswelle der Grundeinheit mit der Eingangswelle des Greiferblocks zu verbinden. Hierzu kann eine übliche Kupplung oder eine Zahnradkupplung benutzt werden. Es ist aber auch möglich, den Greifer mit einem eigenen Antriebsmotor zu versehen. In diesem Fall besteht die Kupplungseinrichtung aus einer Steckkupplung, die Versorgungs-und Steuereinrichtungen der Grundeinheit mit entsprechenden Leitungen des Greiferblocks verbindet, wobei die Antriebe von Hauptmotor und Greifermotor für den erwähnten Synchronbetrieb aufeinander abgestimmt sind.

Zum Auswechseln eines Greiferblocks kann eine Wechselstation mit mindestens einer Aufnahmeeinheit vorgesehen sein. Wenn das Ende des Fadenvorrats der Greiferspule festgestellt oder signalisiert wird, bewegt die Bewegungsvorrichtung die Nähmaschine so, daß der an der Grundeinheit angebrachte Greiferblock in eine Aufnahmeeinheit eingesetzt wird. In der Aufnahmeeinheit wird der Greiferblock verriegelt und an der Nähmaschine wird dieser Greiferblock entriegelt. Die Nähmaschine kann dann an eine andere Aufnahmeeinheit bewegt werden, die einen Greiferblock mit voller Spule enthält.

Um zu verhindern, daß die Spule oder der Greifer eines in einer Aufnahmeeinheit sitzenden Greiferblocks beim Spulenwechsel unbeabsichtigt verdreht wird, kann eine Arretiervorrichtung zum Festhalten der Eingangswelle des Greiferblocks vorgesehen sein. Bei einer Drehung der Greiferwelle würde beim nächstfolgenden Ankoppeln des Greiferblocks an die Grundeinheit der Synchronismus zwischen Nadelhebel und Greiferdrehung gestört sein. Beim Antrieb der Grundeinheit wird sichergestellt, daß beim Wiedereinsetzen das treibende Zahnrad eine definierte Drehstellung einnimmt und mit dem gleichen Zahn eingreift.

Die erfindungsgemäße Nähvorrichtung eignet sich insbesondere für solche Fälle, bei denen die Nähmaschine an einer Bewegungsvorrichtung, z.B. an einem Roboterarm, angebracht ist, der die Nähmaschine entlang eines vorbestimmten dreidimensionalen Weges führt und auch imstande ist, die Nähmaschine zum Absetzen des Greiferblocks und zum Aufnehmen eines neuen Greiferblocks zu bewegen. Die Erfindung ist jedoch auch bei solchen Nähmaschinen anwendbar, die stationär betrieben werden und bei denen, wenn die Unterfadenspule leer geworden ist, der gesamte Greiferblock gegen einen neuen Greiferblock mit voller Unterfadenspule ausgewechselt wird.

Im folgenden werden unter Bezugnahme auf die Zeichnungen Ausführungsbeipiele der Erfindung näher erläutert.

Es zeigen:
- Fig. 1: eine schematische perspektivische Darstellung der Nähvorrichtung,
- Fig. 2: eine schematische Darstellung der Nähmaschine vor dem Einsetzen des Greiferblocks in eine Wechselstation,
- Fig. 3: einen Schnitt durch den die Fadenspule enthaltenden Greifer,
- Fig. 4: eine Seitenansicht des Greifers,
- Fig. 5: das Einsetzen des Greiferblocks der Nähmaschine in eine Aufnahmeeinheit der Wechselstation,
- Fig. 6: das Bewegen der Grundeinheit zu einer benachbarten Aufnahmeeinheit derselben Wechselstation,
- Fig. 7: das Fortbewegen der nunmehr wieder komplettierten Nähmaschine aus der zweiten Aufnahmeeinheit,
- Fig. 8: einen Schnitt entlang der Linie VIII-VIII von Fig. 5 und
- Fig. 9: eine Nähmaschine gemäß einer zweiten Ausführungsform, bei der der Greiferblock einen eigenen Motor aufweist, in einer Aufnahmeeinheit.

In Fig. 1 ist ein Nahtmaterialträger 10 dargestellt, an dem die miteinander zu vernähenden Zuschnitte 11 und 12 festgehalten werden. Die Nähmaschine 13 wird von einer Bewegungsvorrichtung 14 entlang der vorgesehenen Nahtlinie 15 geführt. Die Bewegungsvorrichtung 14 ist hier ein Roboter oder Manipulator mit einem Manipulatorarm 16. An dem Manipulatorarm 16, der entlang zahlreicher Achsen bewegt oder gedreht werden kann, ist die Nähmaschine 13 befestigt. Die Bewegungsvorrichtung 14 wird von einem Computer in der Weise gesteuert, daß die Nähmaschine 13 exakt entlang der Nahtlinie 15 bewegt wird. Die Bewegungsvorrichtung 14 kann die Nähmaschine 13 zu der in Fig. 2 dargestellten Wechselstation 20 transportieren, die zwei ortsfeste Aufnahmeeinheiten 21 und 22 aufweist. Die Nähmaschine 13 besteht aus einer Grundeinheit 23 und einem lösbar daran befestigten Greiferblock 24. Die Grundeinheit 23 weist ein Gehäuse 25 auf mit einem Auslegerarm 26, an dem eine Nadelstange 27 um eine horizontale Achse 28 schwenkbar angebracht ist. Die Achse 28 ist von dem (nicht dargestellten) Hauptmotor der Nähmaschine hin- und hergehend angetrieben. Die Nadelstange 27 trägt eine Nadel 29, die um die Achse 28 herum gekrümmt ist und die durch eine Ausnehmung eines Niederhalters 30 hindurchsticht, welcher koaxial zur Achse 28 gelagert ist. An der Grundeinheit 13 ist ferner ein Fadengeber 31 gelagert, der ebenfalls von dem Hauptmotor hin- und hergehend angetrieben ist und der eine Öse aufweist, durch die der Oberfaden 33 hindurchführt, bevor er das Nadelöhr der Nadel 29 erreicht.

Das aus der Grundeinheit 23 heraus vorstehende Kegelrad 41 wird von der Ausgangswelle 39 angetrieben, welche ihrerseits vom Hauptmotor angetrieben ist.

Der an der Unterseite des Gehäuses 25 der Grundeinheit 23 lösbar befestigte Greiferblock 24 trägt an einem in Richtung auf den Niederhalter 30 abstehenden Fuß eine Stichplatte 34, gegen die der zu nähende Stoff von dem Niederhalter 30 gedrückt wird. Die Stichplatte 34 weist eine Öffnung für den Durchgang der Nadel 29 auf. Hinter der Stichplatte 34 befindet sich der Greifer 35, der die Fadenspule 36 für den Unterfaden enthält. Der Greifer 35 wird durch eine Welle 37 gedreht, welche über eine Kupplungseinrichtung 38 von dem in der Grundeinheit 13 enthaltenen Hauptmotor angetrieben ist. Diese Drehung des Greifers 35 ist mit den Bewegungen des Fadengebers 31, der Nadelstange 27 und des Niederhalters 30 synchronisiert.

Vor jedem Stich der Nadel 29 drückt der Niederhalter 30 den Stoff gegen die Stichplatte 34. Dann führt die Nadel 29 den Stich aus, wobei der Oberfaden 33 mit dem von der Fadenspule 36 abgezogenen Unterfaden verschlungen wird. Anschließend wird die Nadel 29 zurückgezogen und der Niederhalter 30 wird ebenfalls zurückbewegt, um den Stoff freizugeben. Danach erfolgt der nächste Vorschubschritt entlang der vorgesehenen Nahtlinie, der von der Bewegungsvorrichtung 14 ausgeführt werden kann. Alternativ ist es auch möglich, eine entsprechende Vorschubvorrichtung an der Nähmaschine 13 vorzusehen. Die Welle 37 ragt an beiden Seiten aus dem Gehäuse des Greiferblocks 24 heraus. An ihrem einen Ende befindet sich der Greifer 35 und am entgegengesetzten Ende befindet sich ein Doppel-Kegelrad 40, das zusammen mit einem Kegelrad 41 der Grundeinheit 13 die Kupplungseinrichtung 38 bildet. Wenn der Greiferblock 24 an die Grundeinheit 13 angekuppelt wird, kommen dabei die beiden Kegelräder 40 und 41 mit ihren Verzahnungen in gegenseitigen Eingriff.

Gemäß Fign. 3 und 4 weist der an der Welle 37 befestigte Greifer 35 eine Greifstruktur 43 mit Fadenführungsbahnen 44 auf. Die Greifstruktur 43 umschließt eine Spulenkapsel 45, in welcher sich die auswechselbare Fadenspule 36 für den Unterfaden befindet. Der Greifer 35 hat die Funktion des Verknotens von Oberfaden und Unterfaden im Zusammenwirken mit der Nadel 29.

Wenn beim Nähen gemäß Fig. 1 die Fadenspule 36 für den Unterfaden leer geworden ist, bringt die Bewegungsvorrichtung 14 die gesamte Nähmaschine 13 gemäß Fig. 2 in eine Aufnahmeeinheit 21 der Wechselstation 20. Dort wird die Nähmaschine abgesetzt und der Greiferblock 24 wird in der Aufnahmeeinheit 21 fixiert und festgehalten. Dann wird die Verbindung zwischen Grundeinheit 23 und Greiferblock 24 gelöst und die Bewegungsvorrichtung transportiert die Grundeinheit 23 zu der anderen Aufnahmeeinheit 22, die einen Greiferblock 24 mit voller Fadenspule 36a enthält. Der Greiferblock 24 wird nun mit der Grundeinheit 23 verbunden und aus der Aufnahmeeinheit 22 herausgenommen. Die Nähmaschine ist dann sofort wieder betriebsbereit. Fig. 5 zeigt das Absetzen eines Greiferblocks 24 mit leerer Fadenspule 36 in der einen Aufnahmeeinheit, während sich in der anderen Aufnahmeeinheit ein Greiferblock 24 mit voller Fadenspule 36 befindet. Fig. 6 zeigt das Überführen der Grundeinheit 23 von dem Greiferblock mit leerer Fadenspule zu dem Greiferblock mit voller Fadenspule und Fig. 7 zeigt das Entfernen der nunmehr komplettierten Nähmaschine mit dem Greiferblock mit voller Fadenspule aus der Aufnahmeeinheit 22.

Die Aufnahmeeinheiten 21 und 22 sind untereinander gleich ausgebildet. Jede Aufnahmeeinheit weist eine Arretiervorrichtung 46 zum Festhalten der Welle 37 des Greiferblocks 24 auf. Diese Arretiervorrichtung besteht hier aus einer Kolbenzylindereinheit 47, die einen Stift 48 bewegt, welcher in die äußere Verzahnung des Doppelkegelrades 40 eingreifen kann, wenn sich der Greiferblock 24 in der richtigen Position in der Aufnahmeeinheit befindet. Durch die Arretiervorrichtung 46 wird verhindert, daß die Welle 37 sich beim Auswechseln der Fadenspule 36 verdrehen kann. Dadurch wird sichergestellt, daß die Grundeinheit 23 den Greiferblock 24 in demselben Zustand aufnimmt, wie der Greiferblock abgesetzt worden ist. Dies ist wichtig, damit die Synchronisation zwischen den Komponenten von Grundeinheit und Greiferblock nicht verloren geht. Zweckmäßigerweise ist die Verriegelung von Greiferblock und Grundeinheit so vorgesehen, daß beide Teile nur bei einer ganz bestimmten definierten Phasenlage des Zyklus des Hauptantriebs voneinander entkoppelt werden können. Auf diese Weise wird sichergestellt, daß das Abkoppeln und das Ankoppeln des Greiferblocks stets in einer definierten Phasenlage des Motorzyklus erfolgt, also bei ganz bestimmten Stellungen von Fadengeber 31 und Nadelhebel 27.

Alternativ zu der an der Aufnahmeeinheit vorgesehenen Arretiervorrichtung 46 kann eine solche Arretiervorrichtung auch am Greiferblock 24 vorgesehen sein, wobei die Verriegelung der Welle 37 immer dann erfolgt, wenn der Greiferblock von der Grundeinheit gelöst wird.

Gemäß Fig. 8 weist jede Aufnahmeeinheit 21,22 zwei seitlich angeordnete Kolbenzylindereinheiten 50,51 auf, die Klemmbacken 52 von entgegengesetzten Seiten her gegen den Greiferblock 24 bewegen und den Greiferblock dadurch festhalten und in der Aufnahmeeinheit fixieren. Danach wird der Greiferblock 24 von der Grundeinheit 23 entriegelt und die Grundeinheit 23 wird von der Bewegungsvorrichtung 14 abgezogen, wobei sich das Kegelrad 41 zusammen mit der Grundeinheit 23 vom Greiferblock 24 entfernt.

Bei dem Ausführungbeispiel von Fig. 9 ist der Greiferblock 24 mit einem eigenen Antriebsmotor 53 für die Welle 37 des Greifers 35 versehen. Der Antriebsmotor 53 wird von der Grundeinheit 23 aus gesteuert, mit der er über Steuer- und Versorgungskabel 54 verbunden ist. Die Herstellung der Antriebsverbindung erfolgt über eine als elektrische Steckkupplung ausgebildete Kupplungseinrichtung 38a, durch die auch die Synchronisation zwischen Hauptmotor und Antriebsmotor 53 erreicht wird. Der Antriebsmotor 53 ist zweckmäßigerweise ein Motor, der in abgeschaltetem Zustand das Drehen der Welle 37 blockiert.

Anstelle einer Nähmaschine mit schwenkbarer Nadelstange 27 kann im Rahmen der Erfindung auch eine Nähmaschine mit axial bewegter Nadelstange verwendet werden.

## Patentansprüche

1. Nähvorrichtung mit einer Nähmaschine (13), die eine von einem Hauptmotor angetriebene bewegbare Nadelstange (27) sowie einen synchron mit der Nadelstange angetriebenen Greifer (35) mit Fadenspule (36) aufweist,
**dadurch gekennzeichnet**,
daß die Nähmaschine (13) aus einer den Hauptmotor und die Nadelstange (27) enthaltenden Grundeinheit (23) und einem auswechselbar daran angebrachten Greiferblock (24) besteht, welcher den Greifer (35) enthält, und daß die Grundeinheit (23) und der Greiferblock (24) durch eine Kupplungseinrichtung (38;38a) zur Herstellung einer Antriebsverbindung für den Greifer (35) verbunden sind.

2. Nähvorrichtung nach Anspruch 1, dadurch gekennzeichnet, daß die Kupplungseinrichtung (38) eine vom Hauptmotor angetriebene Ausgangswelle (39) der Grundeinheit (23) mit einer Welle (37) des Greiferblocks (24) verbindet.

3. Nähvorrichtung nach Anspruch 1, dadurch gekennzeichnet, daß die Kupplungseinrichtung (38a) die Grundeinheit (23) über ein Steuer- und Versorgungskabel (54) mit dem Greiferblock (24) verbindet, welcher einen eigenen Antriebsmotor (53) aufweist.

4. Nähvorrichtung nach einem der Ansprüche 1-3, dadurch gekennzeichnet, daß eine Wechselstation (20) mit mindestens einer Aufnahmeeinheit (21,22) zum Übernehmen und Festhalten eines von der Grundeinheit (23) abgenommenen Greiferblocks (24) vorgesehen ist.

5. Nähvorrichtung nach Anspruch 4, dadurch gekennzeichnet, daß die Wechselstation (20) mindestens zwei Aufnahmeeinheiten (21,22) aufweist, von denen jeweils eine einen Greiferblock (24) zum Wechseln der Fadenspule (36) enthält, während die andere zur Übernahme eines Greiferblocks (24) von der Nähmaschine frei ist.

6. Nähvorrichtung nach einem der Ansprüche 1-5, dadurch gekennzeichnet, daß die Aufnahmeeinheit (21,22) eine Arretiervorrichtung (46) zum Festhalten der Welle (37) des Greiferblocks (24) aufweist.

## Claims

1. A sewing device with a sewing machine (13), comprising a movable needle bar (27) driven by a main motor as well as a shuttle (35) with a thread bobbin (36) driven synchronously with said needle bar,
**characterized in that**
said sewing machine (13) consists of a basic unit (23) containing said main motor and said needle bar (27), and a shuttle block (24) replaceably mounted thereto which contains said shuttle (35), and in that said basic unit (23) and said shuttle block (24) are interconnected by a coupling means (38;38a) for establishing a drive connection for said shuttle (35).

2. The sewing device according to claim 1, characterized in that said coupling means (38) connects an output shaft (39) of said basic unit (23) driven by said main motor to a shaft (37) of said shuttle block (24).

3. The sewing device according to claim 1, characterized in that said coupling means (38a) connects said basic unit (23) via a control and supply cable (54) to said shuttle block (24) which comprises an own drive motor (53).

4. The sewing device according to one of the claims 1-3, characterized in that a change station (20) with at least one reception unit (21,22) for taking over and retaining a shuttle block (24) detached from said basic unit (23) is provided.

5. The sewing device according to claim 4, characterized in that said change station (20) comprises at least two reception units (21,22), one of which, respectively, contains a shuttle block (24) for changing the thread bobbin (36), while the other one is free for taking over a shuttle block (24) from said sewing machine.

6. The sewing device according to one of the claims 1-5, characterized in that said reception unit (20) comprises a retention device (46) for retaining said shaft (37) of said shuttle block (24).

## Revendications

1. Dispositif de couture avec une machine à coudre (13), qui présente une barre à aiguille (27) déplaçable, entraînée par un moteur principal, ainsi qu'un preneur (35) pourvu d'une bobine de fil (36) et entraîné en synchronisme avec la barre à aiguille,
**caractérisé** en ce que la machine à coudre (13) est constituée d'une unité de base (23) contenant le moteur principal et la barre à aiguille (27), et d'un bloc de preneur (24) monté avec possibilité de remplacement sur cette unité et contenant le preneur (35), et en ce que l'unité de base (23) et le bloc de preneur (24) sont reliés par un dispositif d'accouplement (38; 38a) afin de réaliser une liaison d'entraînement pour le preneur (35).

2. Dispositif de couture selon la revendication 1, **caractérise** en ce que le dispositif d'accouplement (38) relie un arbre de sortie (39) de l'unité de base (23), entraîné par le moteur principal, à un arbre (37) du bloc de preneur (24).

3. Dispositif de couture selon la revendication 1, **caractérisé** en ce que le dispositif d'accouplement (38a) relie l'unité de base (23) par l'intermédiaire d'un câble de commande et d'alimentation (54) au bloc de preneur (24), qui présente un propre moteur d'entraînement (53).

4. Dispositif de couture selon l'une quelconque des revendications 1 à 3, **caractérisé** en ce qu'il est prévu un poste de remplacement (20) avec au moins une unité réceptrice (21, 22) pour recevoir et maintenir bloqué un bloc de preneur (24) enlevé de l'unité de base (23).

5. Dispositif de couture selon la revendication 4, **caractérisé** en ce que le poste de remplacement (20) présente au moins deux unités réceptrices (21, 22), dont une contient chaque fois un bloc de preneur (24) en vue du remplacement de la bobine de fil (36), tandis que l'autre est libre afin de recevoir un bloc de preneur (24) provenant de la machine à coudre.

6. Dispositif de couture selon l'une quelconque des revendications 1 à 5, **caractérisé** en ce que l'unité réceptrice (21, 22) présente un dispositif d'arrêt (46) pour maintenir bloqué l'arbre (37) du bloc de preneur (24).
